# EUROPÄISCHE PATENTANMELDUNG

(11) **EP 0 289 714 A1**
(43) Veröffentlichungstag der Anmeldung: **09.11.1988**
(21) Anmeldenummer: 88102264.4
(22) Anmeldetag: 17.02.1988
(51) Int. Cl.: A47G 25/62

(54) **Kleiderbügel**

(30) Priorität: 23.04.1987 DE 3713592
(71) Anmelder: Coronet-Kunststoffwerk GmbH, D-64689 Grasellenbach (DE)
(72) Erfinder: Weihrauch, Georg, D-6948 Wald-Michelbach (DE)
(74) Vertreter: Dipl.-Ing. Heiner Lichti Dipl.-Phys. Dr.rer.nat. Jost Lempert Dipl.-Ing. Hartmut Lasch

(57) **Zusammenfassung**

Ein Kleiderbügel in Form eines Rock- oder Hosenspanners weist zwei auf unterschiedliche Spannweite ausziehbare und arretierbare Spannarme (2, 3) und an deren freien Enden angeordnete Greifer (4, 5) für das Kleidungsstück und einen Aufhängehaken (1) auf. Der eine Spannarm (2) ist an einer Führung (8) an dem anderen Spannarm (3) geführt und die beiden Spannarme sind im Bereich ihrer einander zugekehrten Enden (7, 9) über je einen Gelenkarm (10, 11) mit dem Aufhängehaken gelenkig verbunden. Je größer die Bundweite des aufgehängten Kleidungsstücks ist, um so mehr sind die Gelenkarme gespreizt und um so höher hängt das Kleidungsstück, so daß eine einfache optische Unterscheidung der Kleidungstücke nach ihrer Bundweite möglich ist, wodurch das Aufreihen, Sortieren und Einordnen der Kleidungsstücke vereinfacht wird.

## Beschreibung

Die Erfindung betrifft einen Kleiderbügel in Form eines Rock- oder Hosenspanners mit zwei auf unterschiedliche Spannweite ausziehbaren und arretierbaren Spannarmen mit an deren freien Enden angeordneten Greifern für das Kleidungsstück und mit einem Aufhängehaken.

Rock- oder Hosenspanner des vorgenannten Aufbaus, deren Teile zumeist aus Kunststoff gespritzt sind, sind in einer Vielzahl von Ausführungsformen bekannt. Dabei gibt es selbstspannende Ausführungen, bei denen die Spannarme mittels einer oder mehrerer Federn in die Stellung größter Spannweite gedrängt werden und gegen die Federkraft auf eine kleinere Spannweite zusammengeschoben werden können. Bei diesen Rock- oder Hosenspannern ist durch entsprechende Zuordnung der Spannarme zueinander und der Anordnung der Feder bzw. Federn gewährleistet, daß die in den Bund des Kleidungsstücks eingreifenden oder an ihm angreifenden Greifer den gleichen Abstand zum Aufhängehaken besitzen, so daß das aufgespannte Kleidungsstück stets zentrisch hängt. Diese Spanner weisen im allgemeinen eine Vielzahl von Bauteilen auf, die in der Fertigung und der Montage sehr aufwendig sind (z. B. DE-GM 84 31 056, 85 19 860).

Daneben gibt es Ausführungsformen, bei denen auf die Federn verzichtet wird und die Greifer von Hand verstellt werden müssen (DE-OS 33 38 421). Sie weisen im allgemeinen ein durchgehendes profiliertes Führungsteil auf, in dessen Mitte der Aufhängehaken angebracht ist. Auf den zu beiden Seiten des Aufhängehakens vorhandenen Abschnitten des Führungsteils ist je ein Greifer mittels eines Art Schiebers geführt, an dem weiterhin eine Federnase angeordnet ist, die in eine an der Oberseite des Führungsteils angeordnete Zahnleiste eingreift und mittels einer Handhabe aus der Zahnleiste ausgehoben werden kann. Diese Ausführungsform kommt zwar mit nur drei Bauteilen aus, doch sind die Schieber mit den Greifarmen, der Handhabe und der Rastnase konstruktiv sehr kompliziert und nur in aufwendiger Weise herstellbar. Da zudem die Federkraft allein durch entsprechende Maßnahmen an dem Spritzgußteil erzeugt wird, besteht die Gefahr der Ermüdung der Feder oder gar von Ermüdungsbrüchen. Auch weisen diese Spanner in der Handhabung Nachteile auf, indem jeder Greifer bzw. Schieber gesondert verstellt und auf die gewünschte Spannweite eingestellt werden muß. Durch die getrennte Ausbildung und die getrennte Verschieblichkeit der beiden Schieber ist es insbesondere nicht möglich, das Kleidungsstück zentrisch aufzuspannen. Es fehlt an einer Zwangskopplung der beiden Greifer, die bei Verstellung der Greifer zu gleichen Verstellwegen führen könnte.

Allen bekannten Ausführungsformen ist zudem der Nachteil gemeinsam, daß an dem Rock- bzw. Hosenspanner eine zusätzliche Markierung mit der Bundweite bzw. Kleidergröße angebracht werden muß. Da dies aufgrund der Platzverhältnisse in der Regel nur mit kleinen Markierungen möglich ist, lassen sich aus größerer Entfernung die Bundweite bzw. Kleidergröße nicht erkennen. Dies ist vor allem bei der Lagerung und Präsentation, insbesondere beim Einordnen und Sortieren der Kleidungsstücke nach Größe von Nachteil.

Der Erfindung liegt die Aufgabe zugrunde, einen Rock- oder Hosenspanner zu schaffen, bei dem einerseits stets eine zentrische Aufhängung des Kleidungsstücks gewährleistet ist, andererseits das Aufhängen oder Sortieren von Kleidungsstücken nach ihrer Bundweite erleichtert wird.

Bei dem eingangs genannten Kleiderbügel wird diese Aufgabe dadurch gelöst, daß der eine Spannarm an einer Führung an dem anderen Spannarm geführt ist und daß die beiden Spannarme im Bereich ihrer einander zugekehrten Enden über je einen Gelenkarm mit dem Aufhängehaken gelenkig verbunden sind.

Bei der erfindungsgemäßen Ausbildung gleitet der eine Spannarm auf der an dem anderen Spannarm vorgesehenen Führung. Beide Spannarme sind über die gemeinsam am Aufhängehaken angelenkten Gelenkarme zwangsweise gekoppelt, so daß die Verstellung des einen Spannarms zu einem gleichen Verstellweg am anderen Spannarm mit Bezug auf den Aufhängehaken führt. Damit ist gewährleistet, daß die an den Enden der Spannarme angeordneten Greifer bei jeder beliebigen Spannweite den gleichen Abstand vom Aufhängehaken aufweisen, das Kleidungsstück also stets zentrisch hängt. Die beiden Gelenkarme, die eine Art Kniehebel bilden, weisen je nach eingestellter Spannweite einen anderen Winkel im Bereich des Kniegelenks am Aufhängehaken auf. Hieraus resultiert wiederum ein sich mit der Spannweite ändernder Abstand zwischen dem Kniegelenk einerseits und den Spannarmen bzw. der Führung andererseits. Je größer die eingestellte Spannweite ist, um so flacher ist der Winkel am Kniegelenk. Mit anderen Worten: Je größer die Bundweite des aufgehängten Kleidungsstücks ist, um so näher liegen die Spannarme dem Aufhängehaken, d. h. um so höher hängt das Kleidungsstück. Umgekehrt ist der Winkel am Kniegelenk minimal, wenn die Spannarme auf die kleinste Spannweite und damit auf die kleinste Bundweite eingestellt sind, so daß ein Kleidungsstück kleiner Bundweite gegenüber der Kleider stange tiefer hängt. Auf diese Weise lassen sich auch aus größerer Entfernung Kleidungsstücke gleicher Bundweite aufgrund ihrer gleichen Höhenlage gegenüber der Kleiderstange von Kleiderstücken anderer Bundweite unterscheiden. Dabei ist zwar die Kleidergröße selbst nicht unbedingt feststellbar, doch spielt dies für das Aufreihen, Einordnen und Sortieren von Kleidungsstücken im allgemeinen keine Rolle.

Mit der erfindungsgemäßen Ausbildung wird also nicht nur eine Zwangskopplung mit der Folge stets zentrischer Aufhängung des Kleidungsstücks, sondern zugleich und in überraschender Weise auch eine Erleichterung in der Lagerhaltung und Präsentation geschaffen.

In vorteilhafter Ausgestaltung ist vorgesehen, daß die Gelenkarme in der Stellung größter Spannweite einen Winkel von etwas weniger als 180 Grad einschließen, während sie in der Stellung kleinster Spannweite parallel zueinander verlaufen.

Mit dieser Ausbildung wird ein größtmöglicher Höhenunterschied zwischen Kleidungsstücken unterschiedlicher Bundweite beim Aufhängen auf eine Kleiderstange erreicht.

Eine weitere vorteilhafte Ausführungsform zeichnet sich dadurch aus, daß die Länge jedes Spannarms etwa der Hälfte der kleinsten Spannweite entspricht, und daß die an dem einen Spannarm angeordnete Führung eine Länge aufweist, die der Differenz von größter und kleinster Spannweite einschließlich einem Mehrbetrag, der bei der größten Spannweite noch eine ausreichende Führung für den anderen Spannarm bietet, entspricht.

Mit Vorteil ist vorgesehen, daß die Führung als flaches Stabprofil ausgebildet und an ihrer Oberseite mit einer Zahnleiste versehen ist, und daß an dem auf dem Stabprofil geführten Spann arm eine in die Zahnleiste federnd eingreifende und außen mit einer Handhabe versehene Rastnase angeordnet ist.

Aufgrund der Zwangskopplung läßt sich der Rock- bzw. Hosenspanner mittels einer einzigen Handhabe und einer einzigen Rastnase auf die gewünschte Spannweite einstellen.

Die Handhabe kann auf dem Spannarm gelagert sein und die mit ihr verbundene Rastnase eine Aussparung am Spannarm durchgreifen. Dabei liegt die Zahnleiste an der Führung nur im Bereich zwischen den Spannarmen bzw. über die Erstreckung der Gelenkarme frei, so daß sie weder optisch, noch in der Handhabung störend ist.

Gemäß einer abgewandelten Ausführung ist vorgesehen, daß die Handhabe und die Rastnase einstückig mit dem Spannarm gespritzt sind und unter Wirkung einer sie in die Raststellung drängenden Vorspannung stehen.

In der konstruktiven Ausgestaltung können die beiden Spannarme an den einander zugekehrten Enden je ein Lagerauge für einen der als Hebel ausgebildeten Gelenkarme aufweisen und die Gelenkarme mit ihren anderen Enden an einem am unteren Ende des Aufhängehakens angeordneten Lagerauge angelenkt sein. Die Lageraugen und Lagerzapfen können jeweils einstückig mit den entsprechenden Teilen (Spannarme, Gelenkarme) sein.

In anderer Ausgestaltung ist vorgesehen, daß die Gelenkarme einstückig mit den Spannarmen gespritzt und über Filmscharniere mit diesen verbunden sind, wobei ferner die Gelenkarme miteinander über eine Art Filmscharnier einstückig verbunden sein können. Diese Ausbildung hat den Vorteil, daß der gesamte Kleiderbügel als einstückiges Spritzgußteil hergestellt sein kann und jeglicher nachträglicher Montagevorgang entfällt.

Die inneren Enden der Spannarme, die im übrigen in ihrem Querschnitt und in ihrem äußeren Umriß identisch ausgebildet sind, können in der Stellung kleinster Spannweite einander anliegen. Sie bilden also selbst einen Anschlag für die innere Stellung.

Gegebenenfalls kann auch der erfindungsgemäß ausgebildete Rock- bzw. Hosenspanner mit einer zwischen den beiden Spannarmen wirkenden und sie in die Stellung größter Spannweite drängenden Feder ausgerüstet sein.

Nachstehend ist die Erfindung anhand eines in der Zeichnung wiedergegebenen Ausführungsbeispiels beschrieben. In der Zeichnung zeigen:
Figur 1 eine Ansicht eines Rock- oder Hosenspanners in der Stellung größter Spannweite und
Figur 2 eine der Figur 1 ähnliche Ansicht in der Stellung kleinster Spannweite.

Der in den Figuren 1 und 2 dargestellte Rock- oder Hosenspanner weist einen Aufhängehaken 1 und zwei Spannarme 2, 3 auf, die an ihren äußeren Enden je einen Greifer 4, 5 zum Einsetzen in den Bund des Kleidungsstücks aufweisen. Die Greifer 4, 5 sind einstückig an den Spannarmen angeformt und zumindest an ihrer Außenseite geneigt. Beim gezeigten Ausführungsbeispiel weisen sie ferner ein stufenartiges Profil 6 auf, um das aufgehängte Kleidungsstück sicher zu halten.

Der in der Zeichnung rechts widergegebene Spannarm 3 kann aus Vollmaterial bestehen, während der in der Zeichnung links wiedergegebene Spannarm 2 ein Hohlprofil besitzt. Am Spannarm 3 bzw. an dessen inneren Ende 7 ist eine Führung 8 angebracht, die in das innere Ende 9 des den Spannarm 2 bildenden Hohlprofils eingreift. Der Spannarm 2 ist folglich auf der Führung 8 gleitend geführt.

Die Spannarme 2, 3 sind beim gezeigten Ausführungsbeispiel an ihren inneren Enden über Gelenkarme 10, 11 mit dem Aufhängehaken 1 bzw. einem an dessen unteren Ende angeordneten Teil 12 gelenkig verbunden. Hierzu weisen die Spannarme 2, 3 an ihren inneren Enden Lageraugen 13, 14 auf. Ebenso ist an dem Teil 12 am Aufhängehaken 1 ein Lagerauge 15 angeordnet. Entsprechende Zapfen sind jeweils an den Enden der Gelenkarme 10, 11 vorgesehen. Selbstverständlich kann die Anordnung von Lageraugen und Zapfen auch umgekehrt sein.

Die Führung 8 weist an ihrer Oberseite eine Zahnleiste 16 auf. An dem auf der Führung 8 gleitenden Spannarm 2 sitzt nahe seinem inneren Ende 9 eine Handhabe 17 mit einer durch eine Aussparung an der Oberseite des Spannarms 2 greifenden Rastnase 18, die in die Zahnleiste 16 eingreift. Die Rastnase 18 wird in ihrer Eingriffslage von einer Feder 19 gehalten, die die bei 20 gelagerte Handhabe 17 in die Sperrlage drängt.

In der in Figur 1 gezeigten Stellung größter Spannweite schließen die beiden Gelenkarme 10, 11 im Bereich ihres gemeinsamen Gelenks 15, das einem Art Kniegelenk bildet, einen Winkel ein, der wenig kleiner ist als 180 Grad, während in der in Figur 2 gezeigten Stellung kleinster Spannweite die beiden Gelenkarme 10, 11 annähernd in Parallellage liegen. In dieser Lage liegen die beiden Spannarme 2, 3 an ihren inneren Enden 9, 7 einander an, wodurch sich ohne weitere Hilfsmittel die innere Endlage des Rock- bzw. Hosenspanners ergibt. Durch Lösen der Rastnase mittels der Handhabe 17 läßt sich der Spanner aus der in Figur 2 gezeigten Stellung durch Ziehen an nur einem Spannarm auf jede beliebige Spannweite einstellen, wobei der andere Spannarm aufgrund der Zwangskopplung über die Gelenkarme 10, 11 den gleichen Verstellweg zurücklegt, so daß der Abstand der Greifer 4, 5 von dem Aufhängehaken stets gleich ist.

Wie aus einem Vergleich der Figuren 1 und 2 erkennbar, befindet sich der Aufhängehaken 1 bei Einstellung der größten Spannweite in seiner den Spannarmen 2, 4 nächsten Position, während er in der Stellung kleinster Spannweite gemäß Figur 2 seinen größten Abstand aufweist. Hieraus ergibt sich, daß bezüglich der den Aufhängehaken aufnehmenden Kleiderstange Kleidungsstücke einer kleinen Bundweite in einem größeren Abstand von der Kleiderstange hängen als Kleidungsstücke größerer Spannweite, so daß durch die Höhenlage des Kleidungsstücks gegenüber der Kleiderstange zugleich eine auch aus größerer Entfernung wirksame optische Anzeige für die Bundweite ist. Im sortierten Zustand auf Kleiderstangen braucht lediglich darauf geachtet zu werden, daß Kleidungsstücken gleichen Abstandes auf der Kleiderstange nebeneinander hängen, womit gewährleistet ist, daß Kleidungsstücke gleicher Bundweite beiander hängen.

In Figur 2 ist strichpunktiert eine Klemmnase 21 angedeutet, die an wenigstens einen Greifer 5 angeformt ist und die das mit dem Bund von unten eingeschobene Kleidungsstück sicher fixiert, wodurch die Handhabung beim Aufspannen des Kleidungsstücks erleichtert wird.

Statt der gezeigten Ausführung kann der Kleiderbügel einschließlich der Rastnase und der Gelenkarme auch einstückig gespritzt werden, indem die Gelenke 13, 14 und 15 durch Filmscharniere ersetzt sind und die Rastnase 18 mit der Handhabe 17 als Teil des Spannarms 2 mit einer gewissen Vorspannung gespritzt wird. In der Spritzlage sind die Spannarme auseinandergezogen und unter einem Winkel zueinander angeordnet. Als einziger Montagevorgang ist dann der Spannarm 3 mit der Zahnleiste in die Führung des Spannarms 2 einzustecken.

## Patentansprüche

1. Kleiderbügel in Form eines Rock- oder Hosenspanners mit zwei auf unterschiedliche Spannweite ausziehbaren und arretierbaren Spannarmen mit an deren freien Enden angeordneten Greifern für das Kleidungsstück und mit einem Aufhängehaken, dadurch gekennzeichnet, daß der eine Spannarm (2) an einer Führung (8) an dem anderen Spannarm (3) geführt ist und daß die beiden Spannarme (2, 3) im Bereich ihrer einander zugekehrten Enden über je einen Gelenkarm (10, 11) mit dem Aufhängehaken (1) gelenkig verbunden sind.

2. Kleiderbügel nach Anspruch 1, dadurch gekennzeichnet, daß die Gelenkarme (10, 11) in der Stellung größter Spannweite einen Winkel von etwas weniger als 180 Grad einschließen, während sie in der Stellung kleinster Spannweite etwa parallel zueinander verlaufen.

3. Kleiderbügel nach Anspruch 1 oder 2, dadurch gekennzeichnet, daß die Länge jedes Spannarms (2, 3) etwa der Hälfte der kleinsten Spannweite entspricht, und daß die an dem einen Spannarm (3) angeordnete Führung (8) eine Länge aufweist, die der Differenz von größter und kleinster Spannweite einschließlich einem Mehrbetrag, der bei der größten Spannweite noch eine ausreichende Führung für den anderen Spannarm (2) bietet, entspricht.

4. Kleiderbügel nach einem der Ansprüche 1 bis 3, dadurch gekennzeichnet, daß die Führung (8) als flaches Stabprofil ausgebildet und an ihrer Oberseite mit einer Zahnleiste (16) versehen ist, und daß an dem auf dem Stabprofil geführten Spannarm (2) eine in die Zahnleiste (16) federnd eingreifende, mit einer Handhabe (17) versehene Rastnase (18) angeordnet ist.

5. Kleiderbügel nach einem der Ansprüche 1 bis 4, dadurch gekennzeichnet, daß die Handhabe (17) auf dem Spannarm (2) gelagert ist und die mit ihr verbundene Rastnase (18) eine Aussparung am Spannarm (2) durchgreift.

6. Kleiderbügel nach einem der Ansprüche 1 bis 5, dadurch gekennzeichnet, daß die Handhabe (17) und die Rastnase (18) einstückig mit dem Spannarm (2) gespritzt sind und unter Wirkung einer sie in die Raststellung drängenden Vorspannung stehen.

7. Kleiderbügel nach einem der Ansprüche 1 bis 6, dadurch gekennzeichnt, daß die beiden Spannarme (2, 3) an den einander zugekehrten Enden (9, 7) je ein Lagerauge (13, 14) für einen der als Hebel ausgebildeten Gelenkarme (10, 11) aufweisen und daß die Gelenkarme mit ihren anderen Enden an einem am unteren Ende des Aufhängehakens (1) angeordneten Lagerauge angelenkt sind.

8. Kleiderbügel nach einem der Ansprüche 1 bis 7, dadurch gekennzeichnet, daß die Gelenkarme (10, 11) einstückig mit den Spannarmen (2, 3) gespritzt und über Filmscharniere mit diesen verbunden sind.

9. Kleiderbügel nach einem der Ansprüche 1 bis 8, dadurch gekennzeichnet, daß die Gelenkarme (10, 11) miteinander über eine Art Filmscharnier einstückig verbunden sind.

10. Kleiderbügel nach einem der Ansprüche 1 bis 9, dadurch gekennzeichnet, daß die inneren Enden (7, 9) der Spannarme (2, 3) in der Stellung kleinster Spannweite einander anliegen.

11. Kleiderbügel nach einem der Ansprüche 1 bis 10, dadurch gekennzeichnet, daß zwischen den beiden Spannarmen (2, 3) eine sie in die Stellung größter Spannweite drängende Feder angeordenet ist.
